# EUROPÄISCHE PATENTSCHRIFT

(11) **EP 0 295 354 B1**
(45) Veröffentlichungstag und Bekanntmachung des Hinweises auf die Patenterteilung: **17.10.1990**
(21) Anmeldenummer: 87810343.1
(22) Anmeldetag: 16.06.1987
(51) Int. Cl.: D06C 5/00, D06C 21/00

(54) **Verfahren zum Glätten und Schrumpfen von textiler Schlauchware**
Method for smoothing and compacting tubular textile materials
Procédé pour lisser et rétrécir des matières textiles tubulaires

(43) Veröffentlichungstag der Anmeldung: 21.12.1988
(73) Patentinhaber: Santex AG, CH-9555 Tobel (CH)
(72) Erfinder: Strahm, Christian, CH-9552 Bronschhofen (CH); Süss, Paul, CH-9553 Bettwiesen (CH)
(74) Vertreter: Werffeli, Heinz R., Dipl.-Ing.ETH.

(56) Entgegenhaltungen:
- FR-A- 1 564 431
- FR-A- 2 242 504
- FR-A- 2 318 968
- US-A- 4 562 627
- US-A- 4 603 799

## Beschreibung

Die Erfindung betrifft ein Verfahren zum kontinuierlichen Befeuchten, Glätten und kompressivem Schrumpfen von textiler Schlauchware, bei dem man die letztere mittels einem Breithalter in der Breite streckt, die derart gestreckte, in flachem Zustand sich befindende Ware befeuchtet und dann einer Glätt- und Schrumpfeinheit zuführt.

Es ist bereits ein Dämpfkalander für Maschenschlauchware bekannt, bei dem die zu behandelnde Schlauchware mittels einem Breithalter ausgebreitet, dann in einer Dämpfzone beidseitig bedämpft, anschliessend zwischen zwei Kalanderwalzen gepresst und dann abgetafelt wird. Diese Maschine weist jedoch den gravierenden Nachteil auf, dass infolge der Pressung zwischen den beiden Kalanderwalzen der Schrumpfwert der derart behandelten Ware verschlechtert wird.

Es sind auch andere Dämpf- und Kompaktierkalander bekannt, bei denen die zu behandelnde Schlauchware mittels einem um eine Glätt- und Kompaktierwalze geführt wird (vgl. bspw. FR-A 2 242 504), die jedoch den Nachteil aufweisen, dass bei der dazu verwendeten Anordnung die Oberflächendichte des Transportbandes über seine gesamte Schlauchwaren-Transportstrecke praktisch konstant gleichbleibend ist. Dadurch ist jedoch bei vielen Schlauchwaren kein genügend kleiner Restschrumpfwert erreichbar, da die zu behandelnde Schlauchware über ihre gesamte Behandlungsstrecke praktisch unverrückbar auf einer immer gleich grossen, durch die Transportbandoberfläche gebildeten Auflagefläche aufliegt.

Aufgabe der vorliegenden Erfindung ist insbesondere die Schaffung eines Verfahrens, welches diese Nachteile nicht aufweisen, das heisst mittels dem eine bedeutende Verbesserung des Schrumpfwertes der behandelten Ware erreicht werden kann, indem die Oberflächendichte des Transportbandes von der Aufnahmestelle der zu behandelnden Schlauchware bis zum Ende der Behandlung der letzteren variiert wird.

Diese Aufgabe wird bei einem Verfahren der eingangs genannten Art erfindungsgemäss dadurch gelöst, dass man die zu schrumpfende Ware auf die Aussenseite eines kontinuierlich umlaufenden, endlosen, aus einem Schrumpfband gebildeten Transportbandes anlegt, mittels letzterem in Eingriff mit der zylindrischen Aussenseite einer in der gleichen Richtung transportierenden Abstützwalze bringt und längs einem Teil des Umfanges der letzteren in Anlage an derselben um diese herum führt, und dann den gleichen Vorgang für die Gegenseite der in flachem Zustand sich befindenden Schlauchware in einer zweiten Glätt- und Schrumpfeinheit wiederholt, so dass die vorher mit dem Transportband in Eingriff gestandene Seite der zu behandelnden Ware nun in Eingriff mit der Aussenseite der Abstützwalze der zweiten Glätt- und Schrumpfeinheit gebracht wird, wobei man die zu schrumpfende Ware unmittelbar vor der Anlage auf der Aussenseite der Abstützwalze der ersten und/oder zweiten Glätt- und Schrumpfeinheit in einer um eine Umlenkwalze des Transportbandes entgegengesetzt zur Aussenseite der Abstützwalze gekrümmt verlaufenden Fläche und erst in diesem derart gekrümmten Bereich auf dem Transportband aufliegend von der Umlenkwalze auf die nachfolgende Abstützwalze abgibt, und dass das Transportband auf seiner inneren, gegen seine Umlenkwalzen zu gerichteten Seite aus einem im Betrieb praktisch nicht dehnbaren Grundträgermaterial besteht, auf dessen nach aussen gegen die zu behandelnde Ware zu gerichteter Seite eine elastische Schicht angeordnet ist.

Zur Vermeidung der Erzeugung von Glanz auf der behandelten Ware ist es vorteilhaft, wenn die Umfangsgeschwindigkeit der Abstützwalze geringer ist als diejenige des zugeordneten Transportbandes.

Vorteilhafte Weiterausgestaltungen des erfindungsgemässen Verfahrens sind Gegenstand der Ansprüche 2, 3 und 5 bis 12.

Je nach Art der zu behandelnden Schlauchware kann es ausserdem vorteilhaft sein, wenn dem Transportband der ersten und/oder zweiten Glätt-und Schrumpfeinheit eine Befeuchtungs- und/oder Trocknungseinheit zugeordnet ist.

Nachstehend wird die Erfindung anhand der Zeichnung beispielsweise näher erläutert. Es zeigt:
Fig. 1 schematisch einen Längsschnitt durch eine beispielsweise Ausführungsform einer erfindungsgemässen Vorrichtung;
Fig. 2 in vergrössertem Massstab schematisch in Seitenansicht eine weitere beispielsweise Ausführungsform der beiden einander zugeordneten Glätt- und Schrumpfeinheit der in Fig. 1 dargestellten Vorrichtung; und
Fig. 3 und 4 in vergrössertem Massstab je einen Schnitt durch eine beispielsweise Ausführungsform des Transportbandes der in Fig. 1 dargestellten Vorrichtung.

Wie aus Figur 1 ersichtlich, wird die zu behandelnde Maschenschlauchware 1 mittels einem Einzugswerk 2 aus einem Vorratsbehälter 3 abgezogen und über eine Rutsche 4 einem Breithalter 5 zugeführt, so dass die zu behandelnde Ware in ausgebreitetem Zustand durch eine Bedämpfungseinheit 6 hindurchgeführt werden kann. In dieser Bedämpfungseinheit wird die zu behandelnde Ware 1 von beiden Seiten gleichmässig und intensiv bedämpft, bis die derart behandelte Ware 1 etwa 10 bis 15 Gew.-% Feuchtigkeit aufgenommen hat.

Anschliessend wird die befeuchtete Schlauchware 1 mit Voreilung in möglichst losem Zustand in Eingriff mit der äusserst elastischen und dampfdurchlässigen Aussenseite eines kontinuierlich umlaufenden, auf seiner Aussenseite im Aufnahmebereich 9 aufgeweiteten, endlosen, aus einem sogenannten Schrumpfband gebildeten Transportband 7 in Eingriff gebracht, von letzterem an die verchromte zylindrische Aussenseite der in der gleichen Richtung der in der gleichen Richtung transportierenden Abstützwalze 8 angelegt und unter Verkürzung ihrer gegen die Schlauchware 1 zu gerichteten Abstützfläche 9 (siehe Fig. 4 und 5) längs einem Teil des Umfanges der Abstützwalze 8 und in Anlage an derselben um diese herum geführt. Dabei ist zur Vermeidung von Glanz auf der Warenoberfläche sowie zur Erzielung möglichst guter Schrumpfwerte die Umlaufgeschwindigkeit der Abstützwalze 8 normalerweise geringfügig geringer als die Umlaufgeschwindigkeit des über die Umlenkwalzen 10, 11 und 12 geführten Transportbandes 7. Die Drehachsen der Umlenk- sowie der Abstützwalze 8 und die Auflauflinie 17 der Warenbahn auf der Abstützwalze 8 liegen dabei in einer gemeinsamen Ebene 14.

Die Abstützwalze 8 wird auf eine Temperatur von etwa 110 bis 120_{°}C aufgeheizt.

Um in der Bedämpfungsstation 6 möglichst wenig Flüssigkeit und Energie zu benötigen, kann es vorteilhaft sein, ein mindestens auf seiner Warenauflageseite mit einem Flüssigkeit speichernden Material versehenes Transportband 7 zu verwenden. Dabei kann es zur Erzielung eines universelleren Einsatzspektrums dieser Anlage vorteilhaft sein, wenn das derart ausgebildete Transportband 7 bei seinem Umlauf durch eine Befeuchtungs- und/oder Trocknungseinheit 15 hindurchläuft, um den gewünschten Befeuchtungsgrad des Transportbandes 7 automatisch geregelt genau steuern zu können.

Nach Erzielung des gewünschten Glätt- und Schrumpfgrades wird zuerst das Transportband 7 ausser Eingriff mit der derart behandelten Schlauchware 1 gebracht und erst dann die letztere von der Abstützwalze 8 abgeleitet.

Der gleiche Arbeitsvorgang wird nun für die Gegenseite der in flachem Zustand sich befindenden Schlauchware 1 in einer zweiten nachfolgenden, gleich ausgebildeten Glätt- und Schrumpfeinheit wiederholt, so dass die vorher mit dem Transportband 7 der ersten Glätt- und Schrumpfeinheit in Eingriff gestandene Seite der zu behandelnden Schlauchware 1 nun in Eingriff mit der Aussenseite der ebenfalls beheizten Abstützwalze 8' der zweiten Glätt- und Schrumpfeinheit gebracht wird.

Nach dem Austritt aus der zweiten Glätt- und Schrumpfeinheit wird die derart behandelte Schlauchware 1 mit Hilfe einer Präzisionsabtafeleinrichtung 16 abgetafelt.

Wie aus Figur 2 ersichtlich, wird die zu behandelnde Schlauchware 1 zur Verbesserung der Schrumpfwerte vor dem Einzug zwischen das Transportband 7 bzw. 7_{'} und der zugeordneten Anpresswalze 8 bzw. 8' in einer um die erste, einen relativ geringen Aussendurchmesser aufweisenden Umlenkwalze 10 bzw. 10' entgegengesetzt gekrümmt verlaufenden Transportfläche, in welcher die gegen die aufzulegende Schlauchware 1 zu gerichtete Aussenseite 9 des Transportbandes 7 bzw. 7' stark vergrössert ist, mit dem letzteren in Eingriff gebracht. Bei der nachfolgenden Änderung der Krümmungsrichtung der Transportfläche nach dem ersten Auflagepunkt 17 bzw. 17' auf der Aussenseite der Anpresswalze 8 respektive 8' erfolgt eine starke Verkleinerung der mit der zu behandelnden Schlauchware in Eingriff stehenden Aussenseite 9 des auf dieser Seite ausserordentlich flexiblen und dehnbaren Transportbandes 7 respektive 7', und damit ein sehr guter Schrumpfeffekt.

Wie aus den Figuren 3 und 4 ersichtlich, besteht, das Transportband 7 bzw. 7' auf seiner inneren, gegen seine Umlenkwalzen 10, 11, 12 respektive 10', 11' und 12' zu gerichteten Seite aus einem im Betrieb praktisch nicht dehnbaren, dampfdurchlässigen mit Verstärkungsfäden armierten Grundträgermaterial 20, auf dessen nach aussen gegen die zu behandelnde Schlauchware 1 zu gerichteten Seite eine dampfdurchlässige elastische Tragschicht 21 angeordnet ist.

Bei einer solchen Ausbildung des Transportbandes 7 bzw. 7' ist es ganz klar, dass die Schlauchwarenauflage- und -ergreiffläche des letzteren im gekrümmten Bereich 9 grösser ist als im geraden Teil 9', und in letzterem wiederum grösser ist als im nachfolgenden, gegenüber dem Bereich 9 umgekehrt gekrümmten Bereich 9". Dieser Effekt ist umso grösser, je grösser die Dicke d der elastischen, dampfdurchlässigen Schicht 21 des Transportbandes 7 respektive 7' und je kleiner der Durchmesser der Walzen 8 bzw. 8' und 10 respektiv 1 0' ist.

Bei der in Figur 3 dargestellten Ausführungsform besteht die elastische Schicht 21 aus einem dampfdurchlässigen Filz, und bei der in Figur 4 dargestellten Ausführungsform aus einem Flor.

## Patentansprüche

1. Verfahren zum kontinuierlichen Befeuchten, Glätten und kompressivem Schrumpfen von textiler Schlauchware (1), bei dem man die letztere mittels einem Breithalter (5) in der Breite streckt, die derart gestreckte, in flachem Zustand sich befindende Ware (1) befeuchtet und dann einer Glätt- und Schrumpfeinheit zuführt, wobei man die zu schrumpfende Ware (1) auf die Aussenseite eines kontinuierlich umlaufenden, endlosen, aus einem Schrumpfband gebildeten Transportbandes (7) anlegt, mittels letzterem in Eingriff mit der zylindrischen Aussenseite einer in der gleichen Richtung transportierenden Abstützwalze (8) bringt und längs einem Teil des Umfanges der letzteren in Anlage an derselben um diese herum führt, und dann den gleichen Vorgang für die Gegenseite der in flachem Zustand sich befindenden Schlauchware in einer zweiten Glätt- und Schrumpfeinheit wiederholt, so dass die vorher mit dem Transportband (7) in Eingriff gestandene Seite der zu behandelnden Ware nun in Eingriff mit der Aussenseite der Abstützwalze (8') der zweiten Glätt- und Schrumpfeinheit gebracht wird, wobei man die zu schrumpfende Ware (1) unmittelbar vor der Anlage auf der Aussenseite der Abstützwalze (8, 8') der ersten und/oder zweiten Glätt- und Schrumpfeinheit in einer um eine Umlenkwalze (10, 10') des Transportbandes (7, 7') entgegengesetzt zur Aussenseite der Abstützwalze (8, 8') gekrümmt verlaufenden Fläche und erst in diesem derart gekrümmten Bereich auf dem Transportband aufliegend von der Umlenkwalze auf die nachfolgende Abstützwalze (8, 8') abgibt, und wobei das Transportband (7, 7') auf seiner inneren, gegen seine Umlenkwalzen (10,11,12; 10', 11', 12') zu gerichteten Seite aus einem im Betrieb praktisch nicht dehnbaren Grundträgermaterial (20) besteht, auf dessen nach aussen gegen die zu behandelnde Ware zu gerichteter Seite eine elastische Schicht (21) angeordnet ist.

2. Verfahren nach Anspruch 1, dadurch gekennzeichnet, dass man ein mit einer dampfdurchlässigen elastischen Schicht (21) versehenes Transportband (7, 7') verwendet.

3. Verfahren nach Anspruch 2, dadurch gekennzeichnet, dass man ein mit einem dampfdurchlässigen Grundträgermaterial versehenes Transportband verwendet.

4. Verfahren nach Anspruch 1, dadurch gekennzeichnet, dass die Umfangsgeschwindigkeit der Abstützwalze (8, 8') geringer ist als diejenige des zugeordneten Transportbandes (7, 7').

5. Verfahren nach Anspruch 1, dadurch gekennzeichnet, dass man zuerst das Transportband (7) ausser Eingriff mit der derart behandelten, auf der Abstützwalze (8) aufliegenden Schlauchware (1) bringt und erst nachher die letztere von der Abstützwalze (8) ableitet.

6. Verfahren nach Anspruch 1, dadurch gekennzeichnet, dass man die zu behandelnde Ware (1) vor dem Auflegen auf das Transportband (7, 7') vorzugsweise in einer Dämpfzone (6), mit einer Feuchtigkeit von 5 bis 20 Gew.-%, vorzugsweise von 10 bis 15 Gew.-%, versieht.

7. Verfahren nach Anspruch 1, dadurch gekennzeichnet, dass man die Abstützwalze (8, 8') der ersten und/oder der zweiten Glätt- und Schrumpfeinheit auf eine Temperatur von 80 bis 160_{°}C, vorzugsweise eine Temperatur von 100 bis 120_{°}C, beheizt.

8. Verfahren nach Anspruch 1, dadurch gekennzeichnet, dass man ein Transportband (7, 7') verwendet, dessen elastische Schicht (21) aus einem Filz oder Flor besteht.

9. Verfahren nach Anspruch 1, dadurch gekennzeichnet, dass man die Abstützwalze (8) der ersten Glätt- und Schrumpfeinheit beheizt und die Abstützwalze (8) der zweiten Glätt- und Schrumpfeinheit beheizt oder kühlt.

10. Verfahren nach Anspruch 1, dadurch gekennzeichnet, dass man ein 8 bis 16 mm, vorzugsweise mindestens annähernd 12 mm dickes Transportband (7, 7') verwendet, dessen elastische Schicht vorzugsweise aus einem filzartigen Material besteht.

11. Verfahren nach Anspruch 1, dadurch gekennzeichnet, dass man die auf dem Transportband (7, 7') aufliegende, zu schrumpfende Ware (1) von der Umlenkwalze (10, 10') direkt auf die mit der letzteren in Eingriff stehende nachfolgende Abstützwalze (8, 8') abgibt, derart, dass der Krümmungswendepunkt sich auf einer durch die Längsachsen der Umlenk-und der zugeordneten Abstützwalze verlaufenden gemeinsamen Fläche (14) befindet.

12. Verfahren nach Anspruch 1, dadurch gekennzeichnet, dass dem Transportband (7, 7') der ersten und/oder zweiten Glätt- und Schrumpfeinheit eine Befeuchtungs- und/oder Trocknungseinheit (15, 15') zugeordnet ist.

## Revendications

1. Procédé pour humidifier, lisser et rétrécir par compression de manière continue des matières tubulaires textiles (1), dans lequel on étend celles-ci en largeur au moyen d'un étendeur de largeur (5), on humidifie la matière (1) étendue de cette manière et à l'état aplati et on l'amène ensuite à une unité de lissage et de rétrécissement, tandis que la matière à rétrécir (1) repose sur la face extérieure d'une bande transporteuse sans fin (7) en mouvement continu et constituée d'une bande de rétrécissement, est mise en contact par cette dernière avec la face extérieure cylindrique d'un cylindre d'appui (8) se déplaçant dans la même direction et est guidée le long d'une partie de la périphérie de ce dernier et autour de celui-ci, tandis que la même opération est répétée pour la face opposée de la matière tubulaire se trouvant à l'état aplati dans une deuxième unité de lissage et de rétrécissement, si bien que la face de la matière à traiter qui était précédemment en contact avec la bande transporteuse (7) vient maintenant en contact avec la face extérieure du cylindre d'appui (8_{'}) de la deuxième unité de lissage et de rétrécissement tandis qu'on amène la matière à rétrécir (1 immédiatement avant qu'elle ne prenne appui sur la face extérieure des cylindres d'appui (8, 8') de la première et/ou de la deuxième unité de lissage et de rétrécissement, dans une surface recourbée autour d'un cylindre de renvoi (10, 10') de la bande transporteuse (7, 7') dans le sens opposé à la face extérieure des cylindres d'appui (8, 8') et qu'on ne la transfère que dans cette zone ainsi incurvée reposant sur la bande transporteuse des cylindres de renvoi aux cylindres d'appui suivants (8, 8') tandis que la bande transporteuse (7, 7') est constituée, sur sa face intérieure tournée vers ses cylindres de renvoi (10; 11, 12; 10', 11', 12') d'un matériau de support de base (20) pratiquement non extensible en service sur la face extérieure duquel est disposée une couche élastique (21) tournée vers la matière à traiter.

2. Procédé selon la revendication 1, caractérisé en ce que l'on utilise une bande transporteuse (7, 7') pourvue d'une couche élastique (21) perméable à la vapeur.

3. Procédé selon la revendication 1, caractérisé en ce que l'on utilise une bande transporteuse pourvue d'un matériau de support de base perméable à la vapeur.

4. Procédé selon la revendication 1, caractérisé en ce que la vitesse périphérique des cylindres d'appui (8, 8') est plus faible que celle de la bande transporteuse correspondante (7, 7').

5. Procédé selon la revendication 1, caractérisé en ce que l'on amène tout d'abord la bande transporteuse (7) hors du contact de la matière tubulaire (1) ainsi traitée et reposant sur le cylindre d'appui (8) et que l'on écarte seulement ensuite cette dernière du cylindre d'appui (8).

6. Procédé selon la revendication 1, caractérisé en ce que l'on donne à la matière à traiter (1) une humidité de 5 à 20% en poids et, de préférence, de 10 à 15% en poids avant que celle-ci ne prenne appui sur la bande transporteuse (7, 7') et, de préférence, dans une zone d'humidification à la vapeur (6).

7. Procédé selon la revendication 1, caractérisé en ce que l'on chauffe les cylindres d'appui (8, 8') de la première et/ou de la deuxième unité de lissage et de rétrécissement à une température de 80 à 160°C et, de préférence, à une température de 100 à 120_{°}C.

8. Procédé selon la revendication 1, caractérisé en ce que l'on utilise une bande transporteuse (7, 7') dont la couche élastique (21) est constituée d'un feutre ou d'un crêpe.

9. Procédé selon la revendication 1, caractérisé en ce que l'on chauffe le cylindre d'appui (8) de la première unité de lissage et de rétrécissemet et que l'on chauffe ou refroidit le cylindre d'appui (8') de la deuxième unité de lissage et de rétrécissement.

10. Procédé selon la revendication 1, caractérisé en ce que l'on utilise une bande transporteuse (7, 7') d'une épaisseur de 8 à 16 mm et, de préférence, d'au moins 12 mm environ, dont la couche élastique est constituée de préférence d'un matériau feutré.

11. Procédé selon la revendication 1, caractérisé en ce que l'on amène à rétrécir (1) reposant sur la bande transporteuse (7, 7') des cylindres de renvoi (10, 10') directement sur les cylindres d'appui (8, 8') suivants en contact avec celle-ci, de façon à ce que le point d'inversion de la courbure se trouve sur une surface (14) commune passant par l'axe longitudinal des cylindres de renvoi et d'appui correspondants.

12. Procédé selon la revendication 1, caractérisé en ce que la bande transporteuse (7, 7') de la première et/ou de la deuxième unité de lissage et de rétrécissement comporte une unité d'humidification et/ou de séchage (15, 15').

## Claims

1. Process for continuously moistening, smoothing and compression shrinking textile tubular material (1), in which the latter is straightened out widthwise by means of a temple (5), the thus straightened out material (1) in the flat state is moistened and is then fed to a smoothing and shrinking unit, the material (1) to be shrunk being made to bear on the outside of a continuously rotating endless conveyor belt (7) formed by a shrink belt, being brought by means of the latter into engagement with the cylindrical outside of a support roller (8) transporting in the same direction, and being guided around the latter along part of the periphery thereof and bearing against it, and the same process then being repeated for the other side of the tubular material in the flat state in a second smoothing and shrinking unit, so that the side of the material to be treated which was previously in engagement with the conveyor belt (7) is now brought into engagement with the outside of the support roller (8') of the second smoothing and shrinking unit, with the material (1) to be shrunk, directly before being made to bear on the outside of the support roller (8, 8') of the first and/or second smoothing and shrinking unit, being delivered along a surface running in a curve around a deflection roller (10, 10') of the conveyor belt (7, 7') in opposition to the outside of the support roller (8, 8_{'}) and only being delivered in this thus curved region, bearing on the conveyor belt, from the deflection roller to the succeeding support roller (8, 8'), and the conveyor belt (7, 7') comprising on its inner side directed towards its deflection rollers (10, 11, 12; 10', 11', 12') a base carrier material (20) which is virtually unexpandable in operation and on whose side directed outwards towards the material to be treated there is arranged a resilient layer (21).

2. Process according to Claim 1, characterized in that a conveyor belt (7, 7') provided with a steam- permeable resilient layer (21) is used.

3. Process according to Claim 2, characterized in that a conveyor belt provided with a steam-permeable base carrier material is used.

4. Process according to Claim 1, characterized in that the peripheral speed of the support roller (8, 8') is smaller than that of the associated conveyor belt (7, T).

5. Process according to Claim 1, characterized in that the conveyor belt (7) is first brought out of engagement with the thus treated tubular material (1) bearing on the support roller (8) and the latter is only then guided away from the support roller (8).

6. Process according to Claim 1, characterized in that the material (1) to be treated is provided, before being made to bear on the conveyor belt (7, 7'), preferably in a steam zone (6), with a moisture comprising 5 to 20% by weight, preferably 10 to 15% by weight.

7. Process according to Claim 1, characterized in that the support roller (8, 8') of the first and/or the second smoothing and shrinking unit is heated to a temperature of 80 to 160°C, preferably a temperature of 100 to 120°C.

8. Process according to Claim 1, characterized in that a conveyor belt (7, 7') whereof the resilient layer (21) comprises a felt or lisle is used.

9. Process according to Claim 1, characterized in that the support roller (8) of the first smoothing and shrinking unit is heated and the support roller (8) of the second smoothing and shrinking unit is heated or cooled.

10. Process according to Claim 1, characterized in that a conveyor belt (7, 7') is used which is 8 to 16 mm, preferably at least approximately 12 mm, thick and whose resilient layer preferably comprises a felt-type material.

11. Process according to Claim 1, characterized in that the material (1) to be shrunk bearing on the conveyor belt (7, 7') is delivered from the deflection roller (10, 10') directly onto the succeeding support roller (8, 8') in engagement with the deflection roller such that the turning point of curvature is located on a common surface (14) running through the longitudinal axes of the deflection and the associated support roller.

12. Process according to Claim 1, characterized in that associated with the conveyor belt (7, 7') of the first and/or second smoothing and shrinking unit is a moistening and/or drying unit (15,15').
